# EUROPÄISCHE PATENTSCHRIFT

(11) **EP 3 221 149 B1**
(45) Veröffentlichungstag und Bekanntmachung des Hinweises auf die Patenterteilung: **02.10.2019**
(21) Anmeldenummer: 15784577.7
(22) Anmeldetag: 23.10.2015
(51) Int. Cl.: B41J 2/175, B41J 2/18

(54) **VERFAHREN UND VORRICHTUNG ZUM BEDRUCKEN EINER OBERFLÄCHE MIT EINER FLÜSSIGKEIT**
PROCESS AND APPARATUS FOR PRINTING A SURFACE WITH A FLUID
PROCÉDÉ ET DISPOSITIF POUR IMPRIMER UNE SURFACE AVEC UN LIQUIDE

(30) Priorität: 21.11.2014 DE 102014017223
(43) Veröffentlichungstag der Anmeldung: 27.09.2017
(73) Patentinhaber: Merck Patent GmbH, 64293 Darmstadt (DE)
(72) Erfinder: HAUKE, Guenter, 64367 Muehltal (DE); BOEHM, Edgar, 64347 Griesheim (DE); HILARIUS, Volker, 64823 Gross-Umstadt (DE)
(86) Internationale Anmeldenummer: PCT/EP2015/002113
(87) Internationale Veröffentlichungsnummer: WO 2016/078739

(56) Entgegenhaltungen:
- EP-A2- 0 076 914
- WO-A1-2013/050101
- US-A1- 2003 151 637
- US-A1- 2012 314 009

## Beschreibung

Die Erfindung betrifft ein Verfahren zum Bedrucken einer Oberfläche mit einem Fluid, das ein organisches Halbleitermaterial enthält, wobei das Fluid aus einem Vorratsbehälter durch eine Zuführungsleitung zu einem über die Oberfläche verfahrbaren Druckkopf befördert und von dem Druckkopf auf die Oberfläche aufgedruckt wird.

In den letzten Jahren sind in unterschiedlichen Anwendungsbereichen zahlreiche Einsatzgebiete und Verwendungsmöglichkeiten für organische Halbleitermaterialien entwickelt worden. In der organischen Elektronik oder in der Molekularelektronik werden organische Halbleitermaterialien mit elektronischen Bauelementen kombiniert, um die vorteilhaften Eigenschaften des organischen Halbleitermaterials in den elektronischen Bauelementen nutzen zu können. Mit geeigneten organischen Halbleitermaterialien können beispielsweise organische Leuchtdioden (OLEDs) und großflächige Displays aus organischen Leuchtdiodenanordnungen hergestellt werden.

Organische Halbleitermaterialien weisen auch bei den Verarbeitungsmöglichkeiten und bei der Herstellung von elektronischen Bauelementen mit organischen Halbleitermaterialien vorteilhafte Eigenschaften und Verwendungsmöglichkeiten auf. So ist es aus der Praxis bekannt, dass organische Halbleitermaterialien in einem Fluid gelöst und drucktechnisch verarbeitet werden können, wobei insbesondere mit geeignet modifizierten Inkjetsystemen das in einem Fluid gelöste organische Halbleitermaterial berührungslos auf eine großflächige zu bedruckende Oberfläche aufgebracht werden kann.

Um möglichst homogene Schichten aus dem organischen Halbleitermaterial fehlerfrei herstellen zu können ist es erforderlich, dass das organische Halbleitermaterial einen sehr hohen Reinheitsgrad aufweist und möglichst wenige störende Fremdpartikel oder Lufteinschlüsse enthält. Zudem hat sich gezeigt, dass die meisten organischen Halbleitermaterialien, die für die Herstellung von Produkten vorteilhafte Eigenschaften aufweisen und dafür verwendet werden, äußerst empfindlich auf einen Kontakt mit Sauerstoff und Luft reagieren. Um eine Verunreinigung des organischen Halbleitermaterials möglichst zu vermeiden bzw. so gering als möglich zu halten wird das organische Halbleitermaterial oftmals unter hochreinen Umgebungsbedingungen in Vorratsbehälter eingefüllt, in den dann gasdicht verschlossenen Vorratsbehältern an den Verwendungsort gebracht und dort möglichst abgeschirmt von verunreinigenden Partikeln oder Gasen und insbesondere von Sauerstoff verarbeitet.

Bei einem Wechsel zwischen verschiedenen Vorratsbehältern, die nacheinander mit den jeweils verwendeten Drucksystemen verbunden und entleert werden, ist es oftmals erforderlich, die Zuführungsleitung von dem Vorratsbehälter bis zur Austrittsöffnung aus dem Drucksystem zu spülen, so dass eine für den Spülvorgang erforderliche Fluidmenge nicht mehr zum Bedrucken verwendet werden kann. Bei einem Wechsel zwischen verschiedenen Fluiden ist zudem regelmäßig eine aufwendige Reinigung des Drucksystems erforderlich, so dass zusätzliche Fluidverluste unvermeidbar sind.

Durch weite Transportwege zwischen dem Ort der Herstellung des Fluids und der Befüllung eines Vorratsbehälters und dem Ort der Verwendung des Fluids zum Bedrucken einer Oberfläche mit einem Drucksystem sowie durch eine lange Lagerungsdauer bis zu einem Aufbrauchen der in einem Vorratsbehälter befindlichen Fluidmenge werden eine Kontamination des Fluids mit Verunreinigungen beispielsweise durch aus einer Vorratsbehälterwand gelöste Partikel, durch über Befüllungs- und Entleerungsöffnungen eindringende Partikel und durch Diffusion von Gasen und insbesondere Sauerstoff begünstigt. Aus diesem Grund werden oftmals Vorratsbehälter mit einem geringen Nutzvolumen eingesetzt, während eines Druckvorgangs räumlich möglichst nahe an einer Austrittsdüse des Drucksystems angeordnet und möglichst rasch aufgebraucht. Trotz eines erheblichen Aufwands ist eine unerwünschte Kontamination des Fluids meistens unvermeidbar.

Es wird als eine Aufgabe der vorliegenden Erfindung angesehen, ein Verfahren zum Bedrucken einer Oberfläche mit einem ein organisches Halbleitermaterial enthaltenden Fluid so auszugestalten, dass mit möglichst geringen Verlustmengen des Fluids eine möglichst hohe Reinheit des für das Bedrucken der Oberfläche verwendeten Fluids ermöglicht wird.

Diese Aufgabe wird erfindungsgemäß dadurch gelöst, dass mindestens ein Teil des Fluids, welches durch die Zuführungsleitung zu dem Druckkopf hin gefördert wird, über eine Rückführungsleitung wieder in den Vorratsbehälter zurückgefördert wird, wobei ein Fluidkreislauf gebildet wird, und dass das Fluid in dem Fluidkreislauf eine Reinigungseinrichtung durchströmt, mit welchem das Fluid gereinigt wird. Durch die Bildung des Fluidkreislaufs, der eine Reinigungseinrichtung umfasst, wird es ermöglicht, das in dem Vorratsbehälter befindliche Fluid gegebenenfalls mehrfach durch die Reinigungseinrichtung hindurch strömen und dabei reinigen zu lassen.

Diese Reinigung des Fluids kann unmittelbar vor der Verwendung des Fluids bzw. vor dem Beginn eines Druckvorgangs durchgeführt werden. Es ist nicht mehr notwendig, das Fluid vor der Abfüllung in den Vorratsbehälter mit erheblichem Aufwand zu reinigen und zusätzlich sicherzustellen, dass während eines Transports des Vorratsbehälters von dem Herstellungsort zu dem bestimmungsgemäßen Verwendungsort jegliche erneute Kontamination des Fluids vermieden bzw. so gering als möglich gehalten wird. An die Druckvorrichtung, mit welcher der Druckvorgang durchgeführt wird, können hinsichtlich der Reinheit der beteiligten Komponenten und der Abschirmung des Fluids vor und während des Druckvorgangs geringere Anforderungen als bisher gestellt werden, da bei Bedarf und gegebenenfalls mehrfach oder auch kontinuierlich das für den Druckvorgang vorgesehene Fluid durch Vorrichtung gefördert und dabei gereinigt werden kann.

Zudem kann auch während der Durchführung eines Druckvorgangs kontinuierlich oder in zeitlichen Abständen eine Reinigung einer in dem Fluidkreislauf umgewälzten Fluidmenge erfolgen, um eine Kontaminierung des Fluids zu reduzieren. Es ist deshalb nicht erforderlich, die in dem Vorratsbehälter befindliche Fluidmenge so rasch wie möglich aufzubrauchen.

Gemäß einer besonders vorteilhaften Ausgestaltung des Erfindungsgedankens ist vorgesehen, dass das zu dem Vorratsbehälter zurückgeförderte Fluid dabei mindestens abschnittsweise das in der Zuführungsleitung zu dem Druckkopf geförderte Fluid umströmt. Viele organische Halbleitermaterialien, die beispielsweise für die Herstellung von großflächigen Displays geeignet sind, können ungewollt rasch mit Sauerstoff kontaminiert werden, der aus der Umgebung aufgenommen wird bzw. in das Fluid eindringt. Zu diesem Zweck werden viele Komponenten der Druckvorrichtung so ausgestaltet und aus geeigneten Materialien wie beispielsweise Edelstahl hergestellt, dass ein Eindringen bzw. ein Diffusionsvorgang von Sauerstoff in das Fluid hinein möglichst verhindert und so gering wie möglich gehalten wird. Das unerwünschte Eindringen von Sauerstoff in das Fluid, das durch die Zuführungsleitung zu dem Druckkopf hin gefördert wird, kann dadurch erschwert und gegebenenfalls weitgehend vermieden werden, dass das zu dem Vorratsbehälter zurückgeförderte Fluid die Zuführungsleitung mindestens abschnittsweise vollständig umgibt, so dass aus der Umgebung in die Fluidleitungen eindringender Sauerstoff im Wesentlichen nur in die Rückführungsleitung und damit in das zu dem Vorratsbehälter wieder zurückgeförderte Fluid eindringen kann. Die Rückführungsleitung, die die Zuführungsleitung umgibt, bildet eine zusätzliche Abschirmung und die Funktionssperre für die von der Rückführungsleitung umgebende Zuführungsleitung. Das durch die Rückführungsleitung wieder zurückgeförderte Fluid kann vorsorglich oder bei Bedarf vor einer erneuten Zuführung zu dem Druckkopf gereinigt werden, um eine eventuelle Verunreinigung zu reduzieren.

Es ist weiterhin vorgesehen, dass während eines Druckvorgangs der Vorratsbehälter ortsfest in einem Abstand zu der Oberfläche angeordnet ist und der über eine flexible Zuführungsleitung und über eine flexible Rückführungsleitung mit dem Vorratsbehälter verbundene Druckkopf zum Bedrucken über die Oberfläche verfahren wird. Durch die Möglichkeit, das Fluid in einem Fluidkreislauf umwälzen und dabei mit der in dem Fluidkreislauf eingebundenen Reinigungseinrichtung reinigen zu lassen, wird ein großer Abstand zwischen dem Vorratsbehälter und dem Druckkopf ermöglicht, da eine eventuelle Kontamination innerhalb der Druckvorrichtung bzw. in dem Fluidkreislauf während des Druckvorgangs mit Hilfe der Reinigungseinrichtung reduziert werden kann. Es ist nicht notwendig, den Vorratsbehälter unmittelbar an oder auf dem Druckkopf anzuordnen und während des Druckvorgangs zusammen mit dem Druckkopf über der Oberfläche zu verfahren. Der Vorratsbehälter kann ortsfest in einem Abstand zu der zu bedruckenden Oberfläche angeordnet sein. Die Verbindung des Vorratsbehälters mit dem Druckkopf wird über eine flexible Zuführungsleitung und eine flexible Rückführungsleitung ermöglicht. Mit der die Zuführungsleitung umgebenden Rückführungsleitung wird die flexible Zuführungsleitung zusätzlich abgeschirmt. Eine durch eine längere Verweildauer in der Zuführungsleitung gegebenenfalls begünstigte Kontamination des Fluids kann bei Bedarf wieder reduziert werden, indem das Fluid durch die Rückführungsleitung und durch die Reinigungseinrichtung gefördert wird.

Durch die Anordnung des Vorratsbehälters im Abstand zu der Oberfläche und insbesondere im Abstand zu dem Druckkopf und durch dessen Anbindung mittels einer flexiblen Zuführungsleitung und einer flexiblen Rückführungsleitung wird eine kostengünstige Herstellung effizienter und schneller Druckvorrichtungen ermöglicht. Die beabstandet und ortsfest angeordneten Vorratsbehälter können ein erheblich größeres Fassungsvermögen als Vorratsbehälter aufweisen, die auf oder an einem verfahrbaren Druckkopf angeordnet sind. Ein einzelner Druckvorgang kann wesentlich schneller durchgeführt und abgeschlossen werden. Mit großvolumigen Vorratsbehältern kann jeweils eine große Anzahl von Druckvorgängen durchgeführt werden, bevor ein Auswechseln des Vorratsbehälters erforderlich wird.

Um eine möglichst effiziente und wirksame Reinigung des Fluids zu ermöglichen ist vorgesehen, dass das Fluid in der Reinigungseinrichtung durch eine Entgasungseinrichtung und durch eine Partikelfiltereinrichtung gefördert wird. Mit der Entgasungseinrichtung kann eine unerwünschte Gas-Kontamination und insbesondere eine für die organischen Halbleitermaterialien schädliche Sauerstoff-Kontamination reduziert werden. Mit der Partikelfiltereinrichtung können Partikel aus dem Fluid herausgefiltert werden, die sich beispielsweise während eines Transports oder während einer länger andauernden Lagerung von dem Vorratsbehälter oder von Komponenten der Druckvorrichtung lösen und das Fluid verunreinigen. Die Partikelfiltereinrichtung kann ihrerseits mehrstufig ausgebildet sein oder mehrere verschiedene Filterkomponenten aufweisen, um zunehmend feinere Partikel erfassen und aus der Fluidströmung herausfiltern zu können. Es ist ebenfalls denkbar, dass beispielsweise bei geringen Anforderungen an die Reinheit des mit dem Druckkopf applizierten Fluids oder aus Kostengründen das Fluid lediglich durch eine Entgasungseinrichtung oder nur durch eine Partikelfiltereinrichtung gefördert wird, bevor das Fluid dem Druckkopf zugeführt und mit dem Druckkopf auf die zu bedruckende Oberfläche aufgedruckt wird.

Um gewährleisten zu können, dass während eines Druckvorgangs ausschließlich ausreichend reines Fluid verwendet und von dem Druckkopf auf die zu bedruckende Oberfläche aufgedruckt wird, ist erfindungsgemäß vorgesehen, dass das Fluid in dem Fluidkreislauf durch eine Analyseeinrichtung gefördert wird und eine Analyse des Fluids durchgeführt wird. Mit der Analyseeinrichtung können geeignete Kenngrößen für das Fluid ermittelt und beispielsweise die Reinheit des Fluids bestimmt werden, das durch die Analyseeinrichtung gefördert wird. Die Analyseeinrichtung wird zweckmäßigerweise in Strömungsrichtung nach der Reinigungseinrichtung angeordnet, so dass die mit der Analyseneinrichtung durchgeführten Analysen das Fluid nach der Reinigung und unmittelbar vor der Zuführung zu dem Druckkopf beschreiben.

Die Analyseneinrichtung kann mit einer Speichereinrichtung verbunden sein, um beispielsweise vor Beginn eines Druckvorgangs oder kontinuierlich während eines Druckvorgangs die Ergebnisse der dabei durchgeführten Analysen zu erfassen und zu speichern. Auf diese Weise kann auch eine nachträgliche Auswertung der vor oder während des Druckvorgangs durchgeführten Analysen durchgeführt werden.

In vorteilhafter Weise ist vorgesehen, dass in Abhängigkeit von einem Ergebnis der Analyse eine Verwendung des Druckkopfs zum Bedrucken der Oberfläche freigegeben oder gesperrt wird. Sollte beispielsweise das Ergebnis der Analyse aufzeigen, dass das Fluid nicht ausreichend rein ist, um gute Druckergebnisse gewährleisten zu können, kann der Druckkopf zum Bedrucken gesperrt werden und das Fluid durch den Fluidkreislauf gefördert werden, um eine Reinigung des Fluids in der Reinigungseinrichtung zu bewirken. Die Analysen können dabei fortgesetzt und die bereits mit der Reinigungseinrichtung bewirkte Reinigung des Fluids überprüft werden, bevor der Druckkopf zum Bedrucken der Oberfläche wieder freigegeben wird.

Die Erfindung betrifft auch eine Vorrichtung zum Bedrucken einer Oberfläche mit einem Fluid, das ein organisches Halbleitermaterial enthält, wobei die Vorrichtung einen Vorratsbehälter für das Fluid, einen über der zu bedruckenden Oberfläche verfahrbaren Druckkopf zum Bedrucken der Oberfläche mit dem Fluid und eine Zuführungsleitung aufweist, mit welcher das Fluid aus dem Vorratsbehälter zu dem Druckkopf gefördert werden kann.

Erfindungsgemäß ist vorgesehen, dass die Vorrichtung eine Rückführungsleitung aufweist, mit der mindestens ein Anteil des zu dem Druckkopf geförderten Fluids wieder in den Vorratsbehälter zurückgefördert werden kann, wobei mit der Rückführungsleitung zusammen mit der Zuführungsleitung ein Fluidkreislauf gebildet werden kann, und dass die Vorrichtung eine Reinigungseinrichtung für das Fluid aufweist, die in dem Fluidkreislauf angeordnet ist und von dem Fluid durchströmt werden kann.

Gemäß einer vorteilhaften Ausgestaltung des Erfindungsgedankens ist vorgesehen, dass die Rückführungsleitung mindestens einen Abschnitt der Zuführungsleitung in Umfangsrichtung vollständig umgibt. Die Rückführungsleitung kann mindestens abschnittsweise hohlzylindrisch ausgestaltet sein und die konzentrisch in einem Innenraum des Hohlzylinders angeordnete Zuführungsleitung umgeben. Es ist ebenfalls denkbar, dass die Rückführungsleitung um die Zuführungsleitung gewunden verläuft. Die Rückführungsleitung bildet dadurch eine Abschirmung für die Zuführungsleitung von der Umgebung und einer Kontaminierung des Fluids in der Zuführungsleitung. Die Rückführungsleitung kann die Zuführungsleitung im Wesentlichen vollständig über die gesamte Länge der Zuführungsleitung umgeben und abschirmen. Es ist ebenfalls denkbar, dass die Rückführungsleitung die Zuführungsleitung nur entlang eines Abschnitts oder in besonders exponierten Bereichen umgibt.

Um eine kostengünstige Anwendung des verfahrbaren Druckkopfs an einen beabstandet zu dem Druckkopf angeordneten Vorratsbehälter zu ermöglichen, ist erfindungsgemäß vorgesehen, dass die Zuführungsleitung und die Rückführungsleitung mindestens abschnittsweise flexibel sind und zwischen dem ortsfest angeordneten Vorratsbehälter und dem verfahrbaren Druckkopf angeordnet sind. Der Vorratsbehälter kann beispielsweise durch eine Gehäusewand oder durch eine Raumwand von dem verfahrbaren Druckkopf und der zu bedruckenden Oberfläche getrennt und abgeschirmt sein, so dass eine Auswechslung des Vorratsbehälters möglich ist, ohne die Umgebungsbedingungen in unmittelbarer Umgebung der zu bedruckenden Oberfläche zu beeinträchtigen. Das Volumen des beabstandet zu dem Druckkopf angeordneten Vorratsbehälters kann einige Liter und mehr betragen. Der ortsfest angeordnete Vorratsbehälter kann mit geeigneten Schnellkupplungsanschlüssen versehen sein und rasch ausgetauscht werden. Es ist ebenfalls denkbar, dass mehrere Vorratsbehälter vorgesehen sind, die abwechselnd in Betrieb genommen werden können. Nach der vollständigen Entleerung eines ersten Vorratsbehälters kann umgeschaltet und ein zweiter Vorratsbehälter verwendet werden, so dass ein Druckvorgang rasch fortgesetzt werden kann. Der erste Vorratsbehälter kann wieder befüllt werden oder durch einen wieder befüllten Vorratsbehälter ausgetauscht werden. Auf diese Weise können nahezu unterbrechungsfrei eine große Anzahl von Druckvorgängen durchgeführt werden.

Die Reinigungseinrichtung weist zweckmäßigerweise eine Entgasungseinrichtung und eine Partikelfiltereinrichtung auf. Die gegebenenfalls mehrstufig ausgebildeten oder verschiedenen Komponenten umfassende Entgasungseinrichtung und Partikelfiltereinrichtung können außerhalb von dem Vorratsbehälter angeordnet sein. Es ist ebenfalls denkbar, dass die Entgasungseinrichtung und die Partikelfiltereinrichtung in den Vorratsbehälter integriert sind und zusammen mit dem Vorratsbehälter ausgetauscht und beispielsweise bei einem Wiederbefüllen des Vorratsbehälters regeneriert werden können.

Es kann in Einzelfällen beispielsweise aus Kostengründen vorteilhaft sein, dass die Reinigungseinrichtung nur eine Entgasungseinrichtung oder nur eine Partikelfiltereinrichtung aufweist, sofern eine Entgasung oder Filterung des Fluids als nicht erforderlich oder als unverhältnismäßig kostenintensiv erachtet wird. Es ist ebenfalls möglich, dass die Entgasungseinrichtung oder die Partikelfiltereinrichtung nicht dauerhafter Bestandteil der Reinigungseinrichtung sind und lediglich bei Bedarf in den Kreislauf oder in den Vorratsbehälter für das Fluid integriert werden.

Die Vorrichtung kann weiterhin eine Analyseeinrichtung zum Analysieren des Fluids aufweisen. Mit einer Steuereinrichtung, die mit einer Druckkopffreigabeeinrichtung signalübertragend verbunden ist, kann der Druckkopf für einen bevorstehenden Druckvorgang freigegeben oder aber gesperrt werden, falls die für einen Druckvorgang erforderlichen Anforderungen nicht erfüllt sein sollten. Durch eine Verbindung der Analyseeinrichtung mit der Steuereinrichtung können Analyseergebnisse an die Steuereinrichtung übermittelt und in Abhängigkeit von den Analyseergebnissen der Druckkopf mit der Steuereinrichtung freigegeben oder aber gesperrt werden.

Sowohl die Analyseeinrichtung als auch die Steuereinrichtung können in dem Vorratsbehälter angeordnet bzw. in diesen integriert sein. In diesem Fall muss der Vorratsbehälter lediglich Anschlüsse zum Verbinden mit der Zuführungsleitung und der Rückführungsleitung aufweisen, um mit dem Druckkopf verbunden werden zu können. Sobald der Vorratsbehälter mit der Zuführungsleitung und der Rückführungsleitung verbunden ist, kann das in dem Vorratsbehälter befindliche Fluid durch den Fluidkreislauf gefördert und analysiert werden. Falls die Analysen ergeben, dass das Fluid nicht die erforderliche Reinheit aufweist, kann die Druckkopffreigabe verweigert werden, um zunächst eine zusätzliche Reinigung des Fluids durchzuführen. Sobald die erforderliche Reinheit mit der Analyseeinrichtung nachgewiesen wird, kann der Druckkopf freigegeben und ein anstehender Druckvorgang begonnen werden.

Die Reinigung und Steuerung eines Druckvorgangs kann auf diese Weise autark mit Hilfe eines geeignet ausgestalteten Vorratsbehälters durchgeführt werden. Eine aufwendige Anpassung der vor Ort installierten Druckvorrichtung ist nicht erforderlich.

Die Bereitstellung des Fluids mit einem organischen Halbleitermaterial erfolgt üblicherweise organisatorisch und räumlich getrennt von dem Betrieb der Druckvorrichtung und der bestimmungsgemäßen Verwendung des Fluids mit dem organischen Halbleitermaterial zum Bedrucken von Oberflächen. Mit Hilfe einer Speicherung von Analysenergebnissen, die während eines Betriebs der Druckvorrichtung und einer zunehmenden Entleerung des Vorratsbehälters kontinuierlich ermittelt und erfasst werden, können Kenngrößen für die Reinheit des Fluids während dessen Verwendung und Entnahme aus dem Vorratsbehälter dokumentiert werden. Auf diese Weise können Ursachen und die Verantwortung für eventuell während des Betriebs auftretende Fehler leichter festgestellt und zugeordnet werden.

Es ist ebenfalls möglich, bei einer integrierten Anordnung der Reinigungseinrichtung in dem Vorratsbehälter eine Umwälzung und eine Reinigung des darin befindlichen Fluids in dem Inneren des Vorratsbehälters durchzuführen, ohne dass der Vorratsbehälter mit einer Druckeinrichtung oder mit einer Zuführungsleitung und mit einer Rückführungsleitung verbunden ist. In diesem Fall ist beispielsweise auch während einer Lagerung des befüllten Vorratsbehälters vor dessen Verwendung mit einer Druckeinrichtung eine Reinigung des darin befindlichen Fluids möglich, um in zeitlichen Abständen eine zwischenzeitlich eventuell erfolgte Kontamination des Fluids zu reduzieren.

Nachfolgend werden verschiedene Ausgestaltungen des Erfindungsgedankens näher erläutert, die in der Zeichnung dargestellt sind. Es zeigt:
Fig. 1 eine schematische Darstellung einer Vorrichtung zum Bedrucken einer Oberfläche, bei welcher ein Vorratsbehälter beabstandet zu einem über eine Oberfläche verfahrbaren Druckkopf angeordnet und mit einer flexiblen Zuführungsleitung und einer flexiblen Rückführungsleitung mit dem verfahrbaren Druckkopf verbunden ist,
Fig. 2 eine schematische Darstellung einer Ausgestaltung der flexiblen Zuführungsleitung und der die Zuführungsleitung umgebenden flexiblen Rückführungsleitung,
Fig. 3 eine schematische Darstellung eines Vorratsbehälters, in dem eine Reinigungseinrichtung und eine Analyseeinrichtung integriert sind und
Fig. 4 eine schematische Darstellung eines Teilbereichs der Druckvorrichtung, bei der zwei Vorratsbehälter über ein Dreiwegeventil wahlweise mit der Zuführungsleitung und der Rückführungsleitung verbunden werden können.

Eine in Fig. 1 schematisch dargestellte Vorrichtung 1 zum Bedrucken einer Oberfläche 2 weist einen über der Oberfläche 2 verfahrbaren Druckkopf 3 auf. Aus einer Druckdüse 4 des Druckkopfs 3 kann ein Fluid auf die Oberfläche 2 versprüht und dadurch auf die Oberfläche 2 aufgedruckt werden.

Der Druckkopf 3 ist über eine flexible Zuführungsleitung 5 und eine ebenfalls flexibel ausgestaltete Rückführungsleitung 6 mit einem beabstandet zu der Oberfläche 2 angeordnetem Vorratsbehälter 7 verbunden. Der Vorratsbehälter 7 ist ortsfest angeordnet. Die flexibel ausgestaltete Zuführungsleitung 5 und die ebenfalls flexibel ausgestaltete Rückführungsleitung 6 ermöglichen eine Anbindung des verfahrbaren Druckkopfs 3 an dem ortsfest angeordneten \/orratsbehälter 7.

In dem Druckkopf 3 ist ein Steuerventil 8 angeordnet, mit welchem das über die Zuführungsleitung 5 dem Druckkopf 3 zugeführte Fluid entweder durch die Druckdüse 4 auf die Oberfläche 2 versprüht werden kann, oder aber das Fluid in die Rückführungsleitung 6 geführt wird, um wieder zurück in den Vorratsbehälter 7 gefördert zu werden. Die Zuführungsleitung 5 und die Rückführungsleitung 6 bilden einen Fluidkrelislauf.

In der Zuführungsleitung 5 ist eine Pumpe 9 angeordnet, mit welcher das Fluid aus dem Vorratsbehälter 7 zu dem Druckkopf 3 hin gefördert werden kann. Wenn das Steuerventil 8 die Druckdüse 4 sperrt und das über die Zuführungsleitung 5 in den Druckkopf 3 geförderte Fluid in die Rückführungsleitung 6 führt, erzeugt die Pumpe 9 einen Kreislauf des Fluids in dem Fluidkreislauf.

In der Zuführungsleitung 5 sind weiterhin eine Entgasungseinrichtung 10 und eine Partikelfiltereinrichtung 11 angeordnet, mit denen das durch die Zuführungsleitung 5 geförderte Fluid gereinigt würd. Dabei werden sowohl Partikel herausgefiltert als auch eine unerwünschte Gaskontamination des Fluids reduziert.

In Fig. 2 ist schematisch eine vorteilhafte Ausgestaltung der Zuführungsleitung 5 und der Rückführungsleitung 6 dargestellt. Die Rückführungsleitung 6 ist dabei hohlzylindrisch ausgestaltet und umgibt die konzentrisch in einem Innenraum des Hohlzylinders angeordnete Zuführungsleitung 5. Durch die Pfeile werden beispielhafte Strömungsrichtungen des Fluids in der Zuführungsleitung 5 und in der Rückführungsleitung 6 angedeutet. Innerhalb eines weiten Bereichs, der in Fig. 1 mit gestrichelten Linien angedeutet ist, umgibt die Rückführungsleitung 6 die Zuführungsleitung 5 dabei in Umfangsrichtung vollständig und bildet eine Abschirmung der Zuführungsleitung 5 gegenüber der Umgebung. Eine insbesondere bei einer Verwendung von flexiblen Leitungsmaterialien nahezu unvermeidbare Kontamination des in der Zuführungsleitung 5 oder in der Rückführungsleitung 6 befindlichen Fluids wird dadurch weitgehend auf eine Kontamination des in der Rückführungsleitung 6 befindlichen Fluids konzentriert und beschränkt, das in den Vorratsbehälter 7 zurückgefördert und vor einer erneuten Zuführung zu dem Druckkopf 3 durch die Entgasungseinrichtung 10 und die Partikelfiltereinrichtung 11 wieder gereinigt wird. Die Entgasungseinrichtung 10 und die Partikelfiltereinrichtung 11 können jeweils mehrstufig ausgebildet sein oder jeweils mehrere Komponenten aufweisen. Die Entgasungseinrichtung 10 und die Partikelfiltereinrichtung 11 bilden eine Reinigungseinrichtung 12 für das durchströmende Fluid.

In Fig. 3 ist lediglich beispielhaft eine abweichend ausgestaltete Konfiguration des Vorratsbehälters 7 und der Reinigungseinrichtung 12 dargestellt. Die Entgasungseinrichtung 10 und die Partikelfiltereinrichtung 11 der Reinigungseinrichtung 12 sind in einem Innenraum 13 des Vorratsbehälters 7 angeordnet. Weiterhin ist eine Analyseeinrichtung 14 mit einer Steuereinrichtung 15 in dem Innenraum 13 des Vorratsbehälters 7 angeordnet. Das mit der Pumpe 9 in die Zuführungsleitung 5 und zu dem Druckkopf 3 hin geförderte Fluid wird aus dem Innenraum 13 des Vorratsbehälters 7 zunächst durch die Reinigungseinrichtung 12 und anschließend durch die Analyseeinrichtung 14 gefördert, bevor es in die Zuführungsleitung 5 und zu dem Druckkopf 3 gelangen kann. Dabei wird im Anschluss an die Reinigung des Fluids eine Analyse mit der Analyseeinrichtung 14 durchgeführt. Das Ergebnis der Analyse kann mit Hilfe der Steuereinrichtung 15 an das Steuerventil 8 des Druckkopfs 3 übermittelt werden, um den Druckkopf 3 für einen Druckvorgang freizugeben oder aber zu sperren um das durch die Zuführungsleitung 5 zu dem Druckkopf 3 hin geförderte Fluid in die Rückführungsleitung 6 zu leiten und wieder dem Vorratsbehälter 7 für eine erneute Reinigung zuzuführen.

In Fig. 4 ist schematisch ein Teilbereich einer abweichend ausgestalteten Variante der Vorrichtung 1 dargestellt. Die Zuführungsleitung 5 und die Rückführungsleitung 6 sind über ein Dreiwegeventil 16 wahlweise mit einem von zwei Vorratsbehältern 7 verbunden. Während einer der beiden Vorratsbehälter 7 für die Durchführung von Druckvorgängen mit dem Druckkopf 3 verbunden ist, kann der andere Vorratsbehälter 7 ausgetauscht und durch einen mit neuem Fluid befüllten Vorratsbehälter 7 ersetzt werden. Sobald das Fluid aus dem aktuell verwendeten Vorratsbehälter 7 zur Neige geht, kann mit dem Dreiwegeventil 16 umgeschaltet und der mit neuem Fluid befüllte andere Vorratsbehälter 7 weiterverwendet werden. Auf diese Weise können die Stillstandzeiten während eines Betriebs der Vorrichtung 1 erheblich reduziert werden.

Die Reinigungseinrichtung 12 und die Analyseeinrichtung 14 sind bei diesem Ausführungsbeispiel extern angeordnet und nicht in die Vorratsbehälter 7 integriert. Die mit der Analyseeinrichtung 14 verbundene Steuereinrichtung 15 kann drahtlos Steuerinformationen an das Steuerventil 8 in dem Druckkopf 3 übermitteln.

Es ist ebenfalls möglich, dass unabhängig von einer in den Ausführungsbeispielen beschriebenen Variante der Vorrichtung 1 die Pumpe 9 an einer beliebigen Stelle innerhalb des Fluidkreislaufs angeordnet sein kann. So kann die Pumpe 9 in Strömungsrichtung auch vor der Reinigungseinrichtung 12 oder gegebenenfalls zwischen der Reinigungseinrichtung 12 und der Analyseeinrichtung 14 angeordnet sein. Es ist ebenfalls möglich, die Reinigungseinrichtung 12 und gegebenenfalls auch die Analyseeinrichtung 14 in der Rückführungsleitung 6 anzuordnen.

## Patentansprüche

1. Verfahren zum Bedrucken einer Oberfläche (2) mit einem Fluid, das ein organisches Halbleitermaterial enthält, wobei das Fluid aus einem Vorratsbehälter (7) durch eine Zuführungsleitung (5) zu einem über die Oberfläche (2) verfahrbaren Druckkopf (3) gefördert und von dem Druckkopf (3) auf die Oberfläche (2) aufgedruckt wird, **dadurch gekennzeichnet, dass** mindestens ein Teil des Fluids, welches durch die Zuführungsleitung (5) zu dem Druckkopf (3) hin gefördert wird, über eine Rückführungsleitung (6) wieder in den Vorratsbehälter (7) zurückgefördert wird, wobei ein Fluidkreislauf gebildet wird und dass das Fluid in dem Fluidkreislauf eine Reinigungseinrichtung (12) durchströmt, mit welcher das Fluid gereinigt wird, und dass das zu dem Vorratsbehälter (7) zurückgeförderte Fluid dabei mindestens abschnittsweise das in der Zuführungsleitung (5) zu dem Druckkopf (3) geförderte Fluid umströmt.

2. Verfahren nach Anspruch 1, **dadurch gekennzeichnet, dass** während eines Druckvorgangs der Vorratsbehälter (7) ortsfest in einem Abstand zu der Oberfläche (2) angeordnet ist und der über eine flexible Zuführungsleitung (5) und über eine flexible Rückführungsleitung (6) mit dem Vorratsbehälter (7) verbundene Druckkopf (3) zum Bedrucken über die Oberfläche (2) verfahren wird.

3. Verfahren nach Anspruch 1 oder 2, **dadurch gekennzeichnet, dass** das Fluid in der Reinigungseinrichtung (12) durch eine Entgasungseinrichtung (10) oder durch eine Partikelfiltereinrichtung (11) oder durch eine Entgasungseinrichtung (10) und eine Partikelfiltereinrichtung (11) gefördert wird.

4. Verfahren nach einem oder mehreren der vorangehenden Ansprüche, **dadurch gekennzeichnet, dass** das Fluid in dem Fluidkreislauf durch eine Analyseeinrichtung (14) gefördert wird und eine Analyse durchgeführt wird.

5. Verfahren nach Anspruch 4, **dadurch gekennzeichnet, dass** in Abhängigkeit von einem Ergebnis der Analyse eine Verwendung des Druckkopfs (3) zum Bedrucken der Oberfläche (2) freigegeben oder gesperrt wird.

6. Vorrichtung (1) zum Bedrucken einer Oberfläche (2) mit einem Fluid, das ein organisches Halbleitermaterial enthält, wobei die Vorrichtung (1) einen Vorratsbehälter (7) für das Fluid, einen über die zu bedruckende Oberfläche (2) verfahrbaren Druckkopf (3) zum Bedrucken der Oberfläche (2) mit dem Fluid und eine Zuführungsleitung (5) aufweist, mit welcher das Fluid aus dem Vorratsbehälter (7) zu dem Druckkopf (3) gefördert werden kann, **dadurch gekennzeichnet, dass** die Vorrichtung (1) eine Rückführungsleitung (6) aufweist, mit der mindestens ein Anteil des zu dem Druckkopf (3) geförderten Fluids wieder in den Vorratsbehälter (7) zurückgefördert werden kann, wobei mit der Rückführungsleitung (6) zusammen mit der Zuführungsleitung (5) ein Fluidkreislauf gebildet werden kann und dass die Vorrichtung (1) eine Reinigungseinrichtung (12) für das Fluid aufweist, die in dem Fluidkreislauf angeordnet ist und von dem Fluid durchströmt werden kann, und dass die Rückführungsleitung (6) mindestens einen Abschnitt der Zuführungsleitung (5) in Umfangsrichtung vollständig umgibt.

7. Vorrichtung (1) nach Anspruch 6, **dadurch gekennzeichnet, dass** die Zuführungsleitung (5) und die Rückführungsleitung (6) mindestens abschnittsweise flexibel sind und zwischen dem ortsfest angeordneten Vorratsbehälter (7) und dem verfahrbaren Druckknopf (3) angeordnet sind.

8. Vorrichtung (1) nach Anspruch 6 oder 7, **dadurch gekennzeichnet, dass** die Reinigungseinrichtung (12) eine Entgasungseinrichtung (10) oder eine Partikelfiltereinrichtung (11) oder eine Entgasungseinrichtung (10) und eine Partikelfiltereinrichtung (11) aufweist.

9. Vorrichtung (1) nach einem oder mehreren der vorangehenden Ansprüche 6 bis 8, **dadurch gekennzeichnet, dass** die Vorrichtung (1) eine Analyseeinrichtung (14) zum Analysieren des Fluids aufweist.

10. Vorrichtung (1) nach einem oder mehreren der Ansprüche 6 bis 9, **dadurch gekennzeichnet, dass** die Vorrichtung (1) eine Steuereinrichtung (15) mit einer Druckkopffreigabeeinrichtung aufweist.

## Claims

1. Process for printing a surface (2) with a fluid which comprises an organic semiconductor material, where the fluid is conveyed from a storage container (7) through a supply line (5) to a print head (3) which can be moved over the surface (2) and is printed onto the surface (2) by the print head (3), **characterised in that** at least some of the fluid conveyed through the supply line (5) to the print head (3) is conveyed back into the storage container (7) via a return line (6), with a fluid circuit being formed, and **in that** the fluid in the fluid circuit flows through a cleaning device (12), by means of which the fluid is cleaned, and **in that** the fluid conveyed back to the storage container (7) flows, at least in a section, around the fluid conveyed to the print head (3) in the supply line (5).

2. Process according to Claim 1, **characterised in that**, during a printing operation, the storage container (7) is arranged in a fixed location at a distance from the surface (2) and the print head (3), which is connected to the storage container (7) via a flexible supply line (5) and via a flexible return line (6), is moved over the surface (2) for printing.

3. Process according to Claim 1 or 2, **characterised in that** the fluid in the cleaning device (12) is conveyed through a degassing device (10) or through a particle filter device (11) or through a degassing device (10) and a particle filter device (11).

4. Process according to one or more of the preceding claims, **characterised in that** the fluid in the fluid circuit is conveyed through an analysis device (14) and an analysis is carried out.

5. Process according to Claim 4, **characterised in that** a use of the print head (3) for printing the surface (2) is allowed or blocked depending on the result of the analysis.

6. Device (1) for printing a surface (2) with a fluid which comprises an organic semiconductor material, where the device (1) has a storage container (7) for the fluid, a print head (3), which can be moved over the surface (2) to be printed, for printing the surface (2) with the fluid, and a supply line (5), by means of which the fluid can be conveyed from the storage container (7) to the print head (3), **characterised in that** the device (1) has a return line (6), by means of which at least some of the fluid conveyed to the print head (3) can be conveyed back into the storage container (7), where a fluid circuit can be formed with the return line (6) together with the supply line (5), and **in that** the device (1) has a cleaning device (12) for the fluid, which is arranged in the fluid circuit and through which the fluid can flow, and **in that** the return line (6) surrounds at least a section of the supply line (5) in the circumferential direction.

7. Device (1) according to Claim 6, **characterised in that** the supply line (5) and the return line (6) are flexible, at least in a section, and are arranged between the storage container (7), which is arranged in a fixed location, and the movable print head (3).

8. Device (1) according to Claim 6 or 7, **characterised in that** the cleaning device (12) has a degassing device (10) or a particle filter device (11) or a degassing device (10) and a particle filter device (11).

9. Device (1) according to one or more of the preceding Claims 6 to 8, **characterised in that** the device (1) has an analysis device (14) for analysis of the fluid.

10. Device (1) according to one or more of Claims 6 to 9, **characterised in that** the device (1) has a control device (15) with a print head release device.

## Revendications

1. Procédé pour imprimer une surface (2) à l'aide d'un fluide qui comprend un matériau semiconducteur organique, dans lequel le fluide est convoyé depuis un conteneur de stockage (7) par l'intermédiaire d'une ligne d'alimentation (5) jusqu'à une tête d'impression (3) qui peut être déplacée au-dessus de la surface (2) et est imprimé sur la surface (2) par la tête d'impression (3), **caractérisé en ce qu'**au moins une certaine quantité du fluide qui est convoyé par l'intermédiaire de la ligne d'alimentation (5) jusqu'à la tête d'impression (3) est convoyée en retour à l'intérieur du conteneur de stockage (7) via une ligne de retour (6), un circuit de fluide étant formé, et **en ce que** le fluide dans le circuit de fluide s'écoule au travers d'un dispositif de nettoyage (12), au moyen duquel le fluide est nettoyé, et **en ce que** le fluide qui est convoyé en retour jusqu'au conteneur de stockage (7) s'écoule, au moins dans une section, autour du fluide qui est convoyé jusqu'à la tête d'impression (3) à l'intérieur de la ligne d'alimentation (5).

2. Procédé selon la revendication 1, **caractérisé en ce que**, pendant une opération d'impression, le conteneur de stockage (7) est agencé au niveau d'une localisation fixe à une distance de la surface (2) et la tête d'impression (3), qui est connectée au conteneur de stockage (7) via une ligne d'alimentation flexible (5) et via une ligne de retour flexible (6), est déplacée au-dessus de la surface (2) pour l'impression.

3. Procédé selon la revendication 1 ou 2, **caractérisé en ce que** le fluide dans le dispositif de nettoyage (12) est convoyé au travers d'un dispositif de dégazage (10) ou au travers d'un dispositif de filtre à particules (11) ou au travers d'un dispositif de dégazage (10) et d'un dispositif de filtre à particules (11).

4. Procédé selon une ou plusieurs des revendications précédentes, **caractérisé en ce que** le fluide dans le circuit de fluide est convoyé au travers d'un dispositif d'analyse (14) et une analyse est mise en oeuvre.

5. Procédé selon la revendication 4, **caractérisé en ce qu'**une utilisation de la tête d'impression (3) pour imprimer la surface (2) est autorisée ou bloquée en fonction du résultat de l'analyse.

6. Dispositif (1) pour imprimer une surface (2) à l'aide d'un fluide qui comprend un matériau semiconducteur organique, dans lequel le dispositif (1) comporte un conteneur de stockage (7) pour le fluide, une tête d'impression (3), laquelle peut être déplacée au-dessus de la surface (2) qui doit être imprimée, pour imprimer la surface (2) à l'aide du fluide, et une ligne d'alimentation (5), au moyen de laquelle le fluide peut être convoyé depuis le conteneur de stockage (7) jusqu'à la tête d'impression (3), **caractérisé en ce que** le dispositif (1) comporte une ligne de retour (6), au moyen de laquelle au moins une certaine quantité du fluide qui est convoyé jusqu'à la tête d'impression (3) peut être convoyée en retour à l'intérieur du conteneur de stockage (7), dans lequel un circuit de fluide peut être formé avec la ligne de retour (6) en association avec la ligne d'alimentation (5), et **en ce que** le dispositif (1) comporte un dispositif de nettoyage (12) pour le fluide, lequel est agencé dans le circuit de fluide et au travers duquel le fluide peut s'écouler, et **en ce que** la ligne de retour (6) entoure au moins une section de la ligne d'alimentation (5) dans la direction circonférentielle.

7. Dispositif (1) selon la revendication 6, **caractérisé en ce que** la ligne d'alimentation (5) et la ligne de retour (6) sont flexibles, au moins au niveau d'une section, et elles sont agencées entre le conteneur de stockage (7), lequel est agencé au niveau d'une localisation fixe, et la tête d'impression mobile (3).

8. Dispositif (1) selon la revendication 6 ou 7, **caractérisé en ce que** le dispositif de nettoyage (12) comporte un dispositif de dégazage (10) ou un dispositif de filtre à particules (11) ou un dispositif de dégazage (10) et un dispositif de filtre à particules (11).

9. Dispositif (1) selon une ou plusieurs des revendications précédentes 6 à 8, **caractérisé en ce que** le dispositif (1) comporte un dispositif d'analyse (14) pour l'analyse du fluide.

10. Dispositif (1) selon une ou plusieurs des revendications 6 à 9, **caractérisé en ce que** le dispositif (1) comporte un dispositif de commande (15) avec un dispositif de libération de tête d'impression.
